# EUROPÄISCHE PATENTSCHRIFT

(11) **EP 0 139 826 B1**
(45) Veröffentlichungstag und Bekanntmachung des Hinweises auf die Patenterteilung: **25.05.1988**
(21) Anmeldenummer: 84106096.5
(22) Anmeldetag: 29.05.1984
(51) Int. Cl.: H01R 4/36, H01R 9/24

(54) **Anschlussklemme zum Anschliessen eines elektrischen Leiters an einer Sammelschiene**
Terminal for electrical connection to a bus bar
Plot d'interconnexion électrique entre un conducteur et une barre de distribution

(30) Priorität: 08.07.1983 DE 3324654
(43) Veröffentlichungstag der Anmeldung: 08.05.1985
(73) Patentinhaber: C.A. Weidmüller GmbH & Co., D-32760 Detmold (DE)
(72) Erfinder: Schild, Wolfgang, D-4900 Herford (DE)
(74) Vertreter: Loesenbeck, Karl-Otto, Dipl.-Ing.

(56) Entgegenhaltungen:
- DE-A- 2 616 930
- FR-A- 1 224 522

## Beschreibung

Die Erfindung betrifft eine Anschlußklemme zum Anschließen eines elektrischen Leiters an eine Sammelschiene, mit einem mittels einer Klemmschraube vestellbaren metallischen Zugbügel und einem rastend festlegbaren, eine Zugangsöffnung zur Klemmschraube aufweisenden Zusatzstück aus Kunststoff.

Bei derartigen bekannten Anschlußklemmen (DE-B-2 402 087) kann das Zusatzstück aus Kunststoff schon eine Bezeichnungsfläche beinhalten. Es ist auch eine Schraubensicherung für die Klemmschraube vorgesehen, wobei die Zugangsöffnung zur Klemmschraube auch eine gewisse Führung für den .Schraubendreher ergibt, doch bieten derartige Zusatzstücke nur einen unzureichenden Berührungsschutz. Ein guter Berührungsschutz ist jedoch dann sehr erwünscht, wenn die Sammelschienen nicht an einem Null-Potential liegen.

Derartige Anschlußklemmen werden zahlreich zunächst lose auf einer Sammelschiene aufgefädelt. Die Sammelschiene hat dabei auch zugleich die Funktion einer Tragschiene. Das definitive Festlegen der Anschlußklemmen auf der Sammelschiene geschieht dabei erst zeitgleich und zusammen mit dem Anschließen des Leiters am Zugbügel. Infolge der notwendigen Verschiebbarkeit auf der Sammelschiene haben die Anschlußklemmen zunächst auf dieser einen äußerst labilen Sitz. Dies gestaltet die Leitermontage, d. h. das Einstecken des Leiters in die Anschlußklemme und dessen Festlegen durch den Zugbügel, erheblich.

Bei anderen Arten von Klemmen zum Anschließen elektrischer Leiter, die nicht zum Auffädeln auf Sammelschienen gedacht sind, sind Klemmengehäuse, auch solche aus zusammenfügbaren Schalenelementen, bekannt. So zeigt z. B. die FR-A-1 224 522 eine- Abzweigklemme. Hier wird ein Nebenleiter mittels einem Bügelanschluß an einem Hauptleiter festgelegt. Nach fertiger Installation des Abzweiges wird das Klemmengehäuse um den Abzweig herum zusammengefügt.

Der vorliegenden Erfindung liegt die Aufgabe zugrunde, eine Anschlußklemme der gattungsgemäßen Art zu schaffen, die zugleich sowohl einen vollständigen Berührungsschutz als auch eine denkbar einfache Leitermontage gewährleistet.

Die erfindungsgemäße Lösung besteht darin, daß das Zusatzstück als den Zugbügel umschließendes, aus zwei miteinander verrastbaren Teilstücken gebildetes Gehäuse ausgebildet ist, das mit einer Leitereinstecköffnung und einer Durchführungsöffnung für die Sammelschiene versehen ist, wobei die Durchführungsöffnung für die Sammelschiene klemmend ausgebildet ist.

Da nunmehr das Zusatzstück den Zugbügel vollständig umschließt, ist auch ein vollständiger Berührungsschutz gegeben. Das von dem Zusatzstück gebildete geschlossene Gehäuse hat dabei neben der Zugangsöffnung zur Klemmschraube lediglich die Durchführungsöffnung für die Sammelschiene sowie die Leitereinstecköffnung. Die Leitereinstecköffnung ermöglicht ein zielgerechtes und schnelles Einführen des Leiters in die Klemmstelle. Durch die geschlossene Bauweise ist auch ein versehentlich zu weites Einführen des Leiters bei vorgegebener Abisolierlänge dieses Leiters unmöglich. Es ist von daher ausgeschlossen, daß durch zu weites Einstecken ein Teil der Leiterisolation mit in die Klemmung einbezogen wird. Dadurch, daß die Durchführungsöffnung für die Sammelschiene klemmend ausgebildet ist, läßt sich nunmehr auch ein relativ fester Sitz der Anschlußklemme auch schon vor und während des Leiteranschlusses gewährleisten. Das Anschließen des Leiters kann von daher ruhig und zuverlässig, insbesondere ohne Störung durch unbeabsichtigte Bewegungen der Anschlußklemme auf der Sammelschiene, erfolgen.

Weitere Ausgestaltungen der erfindungsgemäßen Anschlußklemme sind in den abhängigen Ansprüchen gekennzeichnet.

Hervorzuheben ist dabei eine Ausbildung, nach der der Zugbügel in seinem Bodenbereich nach innen gerichtete Absetzungen aufweist und an den Gehäuseinnenwänden Vorsprünge vorgesehen sind, die in diese Absetzungen eingreifen. Hierdurch lassen sich auch Leiterfehleinsteckungen von feindrähtigen Leitern vermeiden, da dank dieser Ausgestaltung Einzeladern derartiger feindrähtiger Leiter nicht mehr zwischen den Zugbügel und die innere Gehäusewand geraten können.

Im Hinblick auf mögliche mechanische Belastungen des Gehäuses, wie sie beim Ausrichten des Leiters auftreten können, werden in weiterer zweckmäßiger Ausgestaltung die beiden Gehäuseteile auch nicht nur durch enfache Rastzapfen, sondern durch stabile Rasthaken zusammengehalten.

Ein Ausführungsbeispiel einer derartigen Anschlußklemme wird nachstehend unter Bezugnahme auf die Zeichnung näher beschrieben.

Es zeigen
Figur 1 eine sprengbildliche Darstellung einer derartigen Anschlußklemme,
Figur 2 einen im oberen Bereich durch die Anschlußklemmenmitte, im unteren Bereich durch eine der Verrastungszonen geführten Querschnitt durch eine derartige Anschlußklemme.

Bei dem in den Figuren 1 und 2 dargestellten Ausführungsbeispiel der Anschlußklemme ist der Zugbügel 1, in dem oberseitig die Klemmschraube 2 eingeschraubt ist, vollständig von einem geschlossenen Gehäuse umgeben, in dem er sich bewegt. Das Gehäuse besteht dabei aus den beiden Schalenhälften 3, die sich untereinander ausschließlich durch die spiegelbildliche Anordnung der Durchbrüche für die Leitereinführung unterscheiden.

Das aus den Schalenhälften 3 gebildete Gehäuse besteht aus einem isolierend wirkenden Kunststoff. Die beiden Schalenhälften 3 bilden im oberen Bereich des Gehäuses gemeinsam eine abgesetzte Zugangsöffnung 4, durch die hindurch auf geführte Weise ein Schraubendreher zur Betätigung der Klemmschraube 2 eingebracht werden kann.

Die beiden Schalenhälften 3 haben ferner jeweils in ihrem mittleren Bereich eine Durchführungsöffnung 5 für die Sammelschiene, so daß die Sammelschiene 6 durch die Wandungen des Gehäuses sowie den Zugbügel 1 hindurchgesteckt werden kann. Die Durchführungsöffnungen 5 sind klemmend ausgebildet, und zwar im dargestellten Ausführungsbeispiel dadurch, daß oberhalb der Durchführungsöffnung 5 jeweils eine kleine Schlitzöffnung 7 in den Schalenhälften 3 vorgesehen ist und am benachbarten Innenrand der Durchführungsöffnungen 5 ein kleiner Materialvorsprung in Form eines kleinen Wulstes belassen ist, oder aber insgesamt dieser Rand eine kleine Vorwölbung in die Öffnung hinein hat, so daß die Sammelschiene 6 beim Hindurchführen hier den angrenzenden Materialbereich in Richtung auf die Schlitzöffnung 7 ein klein wenig elastisch verformt und hierdurch die Anschlußklemme insgesamt auf der Sammelschiene schon vor Anschließen eines Leiters einen gewissen Festsitz erhält, was ein ruhiges und sicheres Anschließen des Leiters ermöglicht.

Die beiden Schalenhälften 3 bilden ferner durch jeweils entsprechend halbgroße Aussparungen nach ihrer Zusammenfügung eine Leitereinstecköffnung 8, die ein schnelles, zielgerechtes Einführen eines anzuschließenden Leiters 9 in die Klemmzone ermöglicht. Der eingesteckte Leiter wird dabei von dem Bodenbereich des Zugbügels 1 gegen die Unterseite der Sammelschiene 6 geklemmt (siehe Figur 2).

Da die von den beiden Schalenhälften 3 gebildete Gehäusewand gegenüberliegend der Leitereinstecköffnung 8 geschlossen ist, kann ein Leiter mit einer vorgegebenen Abisolierlänge auch nicht versehentlich zu weit eingesteckt werden. Er stößt dann in jedem Fall vor die geschlossene Wand des Gehäuses und die vorzugebende Länge der Abisolierung kann so gewählt werden, daß nur ein blanker Leiterabschnitt in der Klemmzone liegt. Die beiden Schalenhälften 3 bestehen aus einem Kunststoff mit isolierenden Eigenschaften. Das aus den beiden Schalenhälften 3 gebildete Gehäuse gibt somit für den vollständig im Gehäuse eingeschlossenen metallischen Zugbügel einen vollständigen Berührungsschutz.

Da beispielsweise beim Leiterausrichten auf die Verbindung der beiden Schalenhälften 3 miteinander eine recht erhebliche mechanische Belastung ausgeübt werden kann, sind die beiden Schalenhälften 3 durch stabile Rasthaken 10 miteinander verrastet. Jede der Schalenhälften 3 trägt oben jeweils in der einen Ecke und unten jeweils in der anderen Ecke einen derartigen Rasthaken 10, wobei in den entsprechenden Gegenecken der anderen Schalenhälfte dann zur schnappenden Aufnahme dieser Rasthaken 10 Aufnahmen 11 vorgesehen sind, in die die Rasthaken 10 schnappend eingreifen können.

Wie insbesondere aus Figur 2 ersichtlich, weist der Zugbügel 1 in seinem den Leiter 9 klemmenden Bodenbereich beidseitig jeweils nach innen weisende Absetzungen 12 auf, während an entsprechender Stelle an den Innenwandungen der Schalenhälften 3 unterhalb der Durchführungsöffnungen 5 für die Sammelschiene flächige Vorsprünge 13 angeformt sind, die bei zusammengesetzter Anschlußklemme in die Absetzungen 12 eingreifen. Abgesehen davon, daß der Zugbügel 1 hierdurch für seine Bewegung in dem von den Schalenhälften 3 gebildeten Gehäuse eine gewisse zusätzliche Führung erhält, verhindert diese Ausgestaltung, daß beim Anschließen feindrähtiger Leiter etwa Einzeladern eines derartigen feindrähtigen Leiters unzulässigerweise zwischen den Zugbügel und die Gehäuseinnenwand geraten können.

## Patentansprüche

1. Anschlußklemme zum Anschließen eines elektrischen Leiters (9) an eine Sammelschiene (6), mit einem mittels einer Klemmschraube (2) verstellbaren metallischen Zugbügel (1) und einem rastend festlegbaren, eine Zugangsöffnung zur Klemmschraube (2) aufweisenden Zusatzstück (3) aus Kunststoff, dadurch gekennzeichnet, daß das Zusatzstück (3) als den Zugbügel (1) umschließendes, aus zwei miteinander verrastbaren Teilstücken (3) gebildetes Gehäuse ausgebildet ist, das mit einer Leitereinstecköffnung (8) und einer Durchführungsöffnung (5) für die Sammelschiene (6) versehen ist, wobei die Durchführungsöffnung (5) für die Sammelschiene (6) klemmend ausgebildet ist.

2. Anschlußklemme nach Anspruch 1, dadurch gekennzeichnet, daß das Gehäuse aus zwei im wesentlichen gleichen Schalen (3) gebildet ist.

3. Anschlußklemme nach Anspruch 1 oder 2, dadurch gekennzeichnet, daß die beiden Gehäuseteilstücke (3) durch mehrere Rasthaken (10) miteinander verrastet sind, für die jeweils an der anderen Gehäuseteilstückhälfte entsprechende Aufnahmen (11) vorgesehen sind.

4. Anschlußklemme nach Anspruch 1, dadurch gekennzeichnet, daß oberhalb der Durchführungsöffnung (5) in der Gehäusewandung eine Schlitzöffnung (7) vorgesehen ist und am benachbarten Durchführungsöffnungsrand ein kleiner Materialvorsprung vorgesehen ist.

5. Anschlußklemme nach Anspruch 1, dadurch gekennzeichnet, daß der Zugbügel (1) in seinem Bodenbereich nach innen gerichtete Absetzungen (12) aufweist und an den Gehäuseinnenwänden Vorsprünge (13) vorgesehen sind, die in diese Absetzungen (12) eingreifen.

## Claims

1. A connecting terminal for connecting an electrical conductor (9) to a bus bar (6) comprising a metal pulling stirrup (1) which can be displaced by means of a clamping screw (2) and an additional portion (3) of plastics material which can be retainingly held in position and which has an access opening to the clamping screw (2) characterised in that the additional portion (3) is in the form of a housing which encloses the pulling stirrup (1) and wich is formed from two parts (3) which can be locked together, the housing being provided with a conductor insertion opening (8) and a through opening (5) for the bus bar (6) to pass therethrough, wherein the through opening (5) for the bus bar (6) is of a clamping nature.

2. A connecting terminal according to claim 1 characterised in that the housing is formed from two substantially identical shells (3).

3. A connecting terminal according to claim 1 or claim 2 characterised in that the two housing parts (3) are locked together by a plurality of retaining hooks (10), for each of which suitable receiving means (11) are provided on the other housing part half.

4. A connecting terminal according to claim 1 characterised in that a slot opening (7) is provided above the through opening (5) in the wall of the housing and a small material projection is provided on the adjacent edge of the through opening.

5. A connecting terminal according to claim 1 characterised in that in its bottom region the pulling stirrup (1) has inwardly directed step portions (12) and provided on the inside walls of the housing are projections (13) which engage into said step portions (12).

## Revendications

1. Plot d'interconnexion pour le raccordement d'un conducteur électrique (9) à une barre collectrice (6), avec un étrier de traction métallique (1) réglable à l'aide d'une vis de serrage (2), et avec une pièce auxiliaire (3) en matière plastique qui peut être fixée par encliquetage et qui présente une ouverture d'accès pour la vis de serrage (2), caractérisé en ce que la pièce auxiliaire (3) est réalisée sous la forme d'un logement entourant l'étrier de traction (1) et constitué de deux éléments partiels (3) mutuellement encliquetables, logement qui est muni d'une ouverture d'enfilage de conducteur (8) et d'une ouverture de passage (5) pour la barre collectrice (6), l'ouverture de passage (5) serrant la barre collectrice (6).

2. Plot d'interconnexion selon la revendication 1, caractérisé en ce que le logement est constitué de deux coques (3) sensiblement identiques.

3. Plot d'interconnexion selon la revendication 1 ou 2, caractérisé en ce que les deux éléments partiels (3) du logement sont mutuellement encliquetés par plusieurs crochets d'encliquetage (10), pour lesquels sont respectivement prévues des parties réceptrices correspondantes (11) sur l'autre élément partiel de logement.

4. Plot d'interconnexion selon la revendication 1, caractérisé en ce qu'une ouverture en forme de fente (7) est prévue au-dessus de l'ouverture de passage (5) dans la paroi du logement, et une petite saillie est prévue sur le bord voisin de l'ouverture de passage.

5. Plot d'interconnexion selon la revendication 1, caractérisé en ce que l'étrier de traction (1) présente dans sa région de fond des parties en retrait vers l'intérieur (12), et des parties en saillie (13), qui s'engagent dans ces parties en retrait (12), sont prévues sur les parois intérieures du logement.
